# EUROPÄISCHE PATENTSCHRIFT

(11) **EP 4 069 598 B1**
(45) Veröffentlichungstag und Bekanntmachung des Hinweises auf die Patenterteilung: **21.08.2024**
(21) Anmeldenummer: 20820093.1
(22) Anmeldetag: 02.12.2020
(51) Int. Cl.: B65D 5/38, B65D 77/04, B65D 85/10

(54) **PACKUNG MIT ÖFFNUNGSSICHERUNG, INSBESONDERE KINDERGESICHERTE PACKUNG**
TAMPER-EVIDENT PACKAGE, IN PARTICULAR CHILD-PROOF PACKAGE
EMBALLAGE INVIOLABLE, EN PARTICULIER EMBALLAGE À L'ÉPREUVE DES ENFANTS

(30) Priorität: 06.12.2019 DE 102019133299
(43) Veröffentlichungstag der Anmeldung: 12.10.2022
(73) Patentinhaber: Focke & Co. (GmbH & Co. KG), 27283 Verden (DE)
(72) Erfinder: STEINKAMP, Irmin, 27386 Hemslingen (DE); BUSE, Henry, 27374 Visselhövede (DE); ENGEL, Gisbert, 27308 Kirchlinteln-Luttum (DE); HEIN, Viktor, 27308 Kirchlinteln-Luttum (DE)
(74) Vertreter: Ellberg, Nils
(86) Internationale Anmeldenummer: PCT/EP2020/084334
(87) Internationale Veröffentlichungsnummer: WO 2021/110779

(56) Entgegenhaltungen:
- WO-A1-2008/054305
- WO-A1-2015/000896
- US-A- 5 732 822
- US-B1- 6 491 211

## Beschreibung

Die Erfindung betrifft eine Packung mit Öffnungssicherung, insbesondere kindergesicherte Packung, gemäß dem Oberbegriff des Anspruchs 1.

Kindergesicherte Verpackungen sollen verhindern, dass (Klein-)Kinder, die noch nicht in der Lage sind einen komplexen Öffnungsmechanismus zu überwinden, Kontakt mit dem potentiell gesundheitsgefährdenden Inhalt bekommen. Für viele Produkte, von denen eine Gesundheitsgefahr für Kleinkinder ausgeht, ist der Einsatz durch nationale und internationale Gesetzgebungen verbindlich vorgeschrieben. Die vorliegende Erfindung befasst sich mit derartigen oder ähnlichen Sicherungsmechanismen, die nachfolgend allgemein als Öffnungssicherungen bezeichnet werden und sich somit nicht nur bzw. nicht ausschließlich auf (Klein-)Kinder beziehen.

Ein Einsatzzweck von Öffnungssicherungen kann beispielsweise im Bereich von Packungen für alternative Tabakprodukte oder Cannabisprodukte liegen. Der weltweite Konsum an alternativen Tabakprodukten (E-Zigaretten) sowie der in vielen Ländern bereits legalisierten Cannabisprodukte steigt stetig. Die zukünftigen Prognosen versprechen einen in Zukunft sehr schnell wachsenden Markt. Dabei ist auch zu erwarten, dass viele Eltern ihre Cannabisprodukte zu Hause lagern und konsumieren, z.B. zur Behandlung einer Reihe von gesundheitlichen Erkrankungen. Dadurch besteht die Gefahr, dass ihre Kinder die entsprechenden Vorräte entdecken und so an die gefährlichen Substanzen gelangen. Dies kann für die Kinder, auch bei Einnahmen in sehr kleinen Mengen, zu gesundheitlichen Schäden bzw. schwerwiegenden Folgen führen. Um den Kindern den Zugang zu den Substanzen zu erschweren, wurden von nationalen gesetzlichen Behörden Richtlinien und Verordnungen erlassen, die den Vertrieb der Cannabisprodukte in einer kindergesicherten Verpackung vorschreibt bzw. regelt und dass diese Verpackungen nach erlassenen Verordnungen und Richtlinien zertifiziert sein müssen.

Um in Zukunft die zu erwartende Nachfrage der Konsumenten zu befriedigen, müssen die Tabak- sowie Cannabis-Konzerne mit kindersicheren, massentauglichen und günstigen Verpackungsprodukten reagieren, die eventuell auch andere Verpackungsformen enthalten können, wie kindersichere Blister, Flow Packs, Vierrandsiegelbeutel oder dergleichen. Dies gilt natürlich auch für Konzerne aus anderen Wirtschaftsbereichen.

Es existieren zwar diverse bekannte Varianten von kindergesicherten Packungen, die die Zugänglichkeit zu den Produkten erschweren und mindestens eine Zweihandbedienung erfordern. Derartige Packungen sind jedoch in der Regel kompliziert aufgebaut und daher auf herkömmlichen Verpackungsmaschinen schlecht herstellbar.

Aus der WO 2015/000896 A1 ist eine Verpackung (1, 101, 201, 301, 401) bekannt, die ein Gehäuse (2, 102, 202) und einen Schieber (3, 103, 203) umfasst, der in einer Gleitrichtung (PI) in dem Gehäuse gleitend gelagert ist. Der Schieber umfasst eine Bodenwand (17), mit der Bodenwand verbundene Seitenwände (18-21), sowie mindestens einen flanschförmigen oberen Rand (22), der von der Bodenwand beabstandet ist und mit den Seitenwänden verbunden ist. Das Gehäuse ist mit mindestens einer Ausnehmung (14, 15) versehen, in der mindestens ein mit dem Schieber verbundener Vorsprung positioniert werden kann, um den Schieber in dem Gehäuse zumindest zu arretieren. Der Vorsprung kann gegen Federkraft aus der Aussparung herausbewegt werden, woraufhin der Schieber in Gleitrichtung im Gehäuse bewegt werden kann. Die flanschförmige Oberkante besteht aus zwei Teilen, die parallel zur Gleitrichtung verlaufen, wobei jeder Teil mit mindestens einem hakenförmigen Element (27, 327) versehen ist, während das Gehäuse zwei Seitenwände (5, 6) aufweist, wobei jede Seitenwand mit mindestens einer Ausnehmung versehen ist, wobei eine Ausnehmung und ein hakenförmiges Element an einer ersten Seitenwand angeordnet sind. Die hakenförmigen Elemente der flanschförmigen Oberkante lassen sich gegen die Federkraft der flanschförmigen Oberkante aus den Ausnehmungen herausbewegen.

Die US 5,732,822 zeigt einen Behälter, in dem eine Ware aufbewahrt wird, der so beschaffen ist, dass er nur schwer geöffnet werden kann, um einen Diebstahl der Ware im Inneren des Behälters zu verhindern. Um den Behälter, in dem die Ware aufbewahrt wird, ist ein Sperrelement zum Verhindern des Öffnens des Behälters verschiebbar angebracht. Der Behälter ist mit einer Sperrklinke versehen, die von dem Sperrelement erfasst wird und nach innen geschoben werden kann, so dass das Sperrelement an dem Behälter angebracht ist, während es durch einen Eingriff zwischen dem Sperrelement und der Sperrklinke des Behälters nicht gleiten kann. Mit dieser Anordnung ist der Behälter so beschaffen, dass er nur schwer geöffnet werden kann, um einen Diebstahl zu verhindern, wenn das Sperrelement nicht entfernt wird.

Hiervon ausgehend liegt der Erfindung die Aufgabe zugrunde, Packungen der eingangs genannten Art weiterzuentwickeln, insbesondere im Hinblick auf einen Aufbau, der die Anforderungen an kindergesicherte Packungen erfüllt, andererseits aber eine kostengünstige Herstellung der Packungen auf vorzugsweise weitestgehend konventionellen Verpackungsmaschinen erlaubt.

Eine Packung zur Lösung dieser Aufgabe weist die Merkmale des Anspruchs 1 auf. Vorzugsweise ist vorgesehen, dass Sicherungsmittel an gegenüberliegenden Seiten der Packung angeordnet sind.

Insbesondere ist vorgesehen, dass Sicherungsmittel in zueinander versetzten Ebenen angeordnet sind, die senkrecht oder parallel zu einer Längsmittelachse der Packung verlaufen.

Insbesondere weist die Innenpackung eine Gelenklasche auf, die an einer Wandung der Außenpackung befestigt ist, insbesondere an einer Vorderwand, um den Grad des Herausziehens der Innenpackung aus der Außenpackung zu begrenzen.

Vorzugsweise ist vorgesehen, dass die Laschen der Sicherungskarte und die zugehörigen Ausnehmungen jeweils im Bereich der Schmalseitenwände angeordnet sind, und dass die Laschen im Übergang zu derselben großflächigen Seite der Packung angeordnet sind, vorzugsweise zur Rückwand der Außenpackung, und dass eine Lasche näher zur Bodenwand und die andere Lasche näher zur Stirnwand der Außenpackung angeordnet ist.

Eine weitere Besonderheit kann darin bestehen, dass eine untere Schließkante des Schwenkdeckels der Innenpackung bogenförmig konturiert ist, um das Einführen der Innenpackung in die Außenpackung beim Schließen der Packung zu erleichtern.

Insbesondere kann vorgesehen sein, dass eine Vorderwand der Innenpackung beiderseits einer Ausnehmung wenigstens teilweise über die angrenzenden Schmalseitenwände der Innenpackung hinausragt.

Eine weitere Besonderheit kann darin bestehen, dass Schmalseitenwände der Innenpackung wenigstens teilweise doppellagig ausgebildet sind, nämlich durch Überlappung von jeweils einer äußeren Seitenlasche und einer inneren Seitenlasche, die vorzugsweise durch Klebstoff miteinander verbunden sind, und dass jeweils ein Schlitz in den äußeren Seitenlaschen vorgesehen ist, der als Anschlag für eine Unterkante des Schwenkdeckels der Innenpackung in Schließstellung dient.

Insbesondere in diesem Zusammenhang kann auch vorgesehen sein, dass die innere Seitenlasche im Bereich des Schlitzes eine randseitige Ausnehmung aufweist.

Bevorzugte Ausführungsbeispiele der Erfindung werden nachfolgend anhand der Zeichnungen erläutert. In diesen zeigt:
- Fig. 1: ein nicht die Erfindung betreffendes erstes Ausführungsbeispiel einer Packung in räumlicher Darstellung mit Blick auf die Vorderseite,
- Fig. 2: die Packung gemäß Fig. 1 in räumlicher Darstellung mit Blick auf die Rückseite,
- Fig. 3: die Packung gemäß Fig. 1 in teilweise geöffneter Stellung,
- Fig. 4: einen Horizontalschnitt durch die Packung entlang Schnittlinie IV - IV in Fig. 1,
- Fig. 5: einen Horizontalschnitt durch die Packung entlang Schnittlinie V - V in Fig. 3,
- Fig. 6: eine Einzelheit der Packung in vergrößerter Darstellung im Bereich VI in Fig. 4,
- Fig. 7: einen ungefalteten Zuschnitt für die Innenpackung der Packung,
- Fig. 8: einen ungefalteten Zuschnitt für die Außenpackung der Packung,
- Fig. 9: eine Seitenansicht einer Sicherungskarte der Packung,
- Fig. 10: ein nicht die Erfindung betreffendes zweites Ausführungsbeispiel einer Packung in räumlicher Darstellung mit Blick auf die Vorderseite,
- Fig. 11: die Packung gemäß Fig. 10 in räumlicher Darstellung mit Blick auf die Rückseite,
- Fig. 12: einen Vertikalschnitt durch die Packung entlang Schnittlinie XII - XII in Fig. 11,
- Fig. 13: einen ungefalteten Zuschnitt für die Innenpackung der Packung gemäß Fig. 10,
- Fig. 14: eine Seitenansicht einer Sicherungskarte der Packung gemäß Fig. 10,
- Fig. 15: einen ungefalteten Zuschnitt für die Außenpackung der Packung gemäß Fig. 10,
- Fig. 16: ein drittes Ausführungsbeispiel einer Packung in räumlicher Darstellung mit Blick auf die Vorderseite,
- Fig. 17: die Packung gemäß Fig. 16 in geöffneter Stellung,
- Fig. 18: einen Vertikalschnitt durch die Packung gemäß Fig. 16 entlang Schnittlinie XVIII - XVIII in Fig. 16,
- Fig. 19: einen Vertikalschnitt durch die Packung gemäß Fig. 17 entlang Schnittlinie XIX - XIX in Fig. 17,
- Fig. 20: einen ungefalteten Zuschnitt für die Innenpackung der Packung gemäß Fig. 16,
- Fig. 21: eine Seitenansicht einer Sicherungskarte der Packung gemäß Fig. 16,
- Fig. 22: einen ungefalteten Zuschnitt für die Außenpackung der Packung gemäß Fig. 16,
- Fig. 23: ein nicht die Erfindung betreffendes viertes Ausführungsbeispiel einer Packung in räumlicher Darstellung mit Blick auf die Vorderseite,
- Fig. 24: die Packung gemäß Fig. 23 in geöffneter Stellung,
- Fig. 25: einen ungefalteten Zuschnitt für die Innenpackung der Packung gemäß Fig. 23,
- Fig. 26: einen ungefalteten Zuschnitt für die Außenpackung der Packung gemäß Fig. 23,
- Fig. 27: eine Seitenansicht einer Sicherungskarte der Packung gemäß Fig. 23,
- Fig. 28: einen Horizontalschnitt durch die Packung entlang Schnittlinie XXVIII - XXVIII in Fig. 23,
- Fig. 29: ein nicht die Erfindung betreffendes fünftes Ausführungsbeispiel einer Packung in räumlicher Darstellung mit Blick auf die Vorderseite,
- Fig. 30: die Packung gemäß Fig. 29 in geöffneter Stellung mit Blick auf die Rückseite,
- Fig. 31: einen Horizontalschnitt durch die Packung entlang Schnittlinie XXXI - XXXI in Fig. 29,
- Fig. 32: eine Einzelheit der Packung im Bereich XXXII gemäß Fig. 31,
- Fig. 33: einen Horizontalschnitt durch die Packung entlang Schnittlinie XXXIII - XXXIII in Fig. 29,
- Fig. 34: einen ungefalteten Zuschnitt für die Innenpackung der Packung gemäß Fig. 29,
- Fig. 35: einen ungefalteten Zuschnitt für die Außenpackung der Packung gemäß Fig. 29,
- Fig. 36: eine Seitenansicht einer Sicherungskarte der Packung gemäß Fig. 29,
- Fig. 37: eine Variante einer Sicherungskarte,
- Fig. 38: eine weitere Variante einer Sicherungskarte, und
- Fig. 39: eine dritte Variante einer Sicherungskarte.

Die Erfindung wird nachfolgend anhand von fünf Ausführungsbeispielen erläutert. Dabei werden in allen Ausführungsbeispielen nach Möglichkeit für gleiche Gegenstände die gleichen Begriffe verwendet. Das dritte Ausführungsbeispiel zeigt eine erfindungsgemäße Lösung.

Allen Ausführungsbeispielen gemein ist die Tatsache, dass die dort gezeigten Packungen 10 über eine Außenpackung 11 und eine Innenpackung 12 verfügen. Die Innenpackung 12 ist jeweils in der Außenpackung 11 angeordnet und kann aus dieser wenigstens teilweise herausgeschoben werden, um Zugriff auf den Packungsinhalt 13 zu erlangen.

In allen Ausführungsbeispielen ist die Außenpackung 11 und die Innenpackung 12 jeweils aus einem separaten Zuschnitt 14, 15 aus Verpackungsmaterial gebildet, beispielsweise aus Karton. Durch Falten der jeweiligen Zuschnitte 14, 15 werden die quaderförmige Außenpackung 11 bzw. Innenpackung 12 gebildet. Die Gestalt der Außenpackung 11 bzw. Innenpackung 12 wird fixiert, indem einzelne Teile der gefalteten Zuschnitte 14, 15 durch Verklebung, beispielsweise mittels Leim, miteinander verbunden werden.

Eine Besonderheit der Packungen 10 besteht darin, dass zum Öffnen der jeweiligen Packung 10 Sicherungsmittel als Öffnungssicherung überwunden werden müssen. Die Sicherungsmittel sind allesamt zwischen Innenpackung 12 und Außenpackung 11 wirksam und dienen dazu, ein Herausschieben bzw. Herausziehen oder Herausschwenken der Innenpackung 12 aus der Außenpackung 11 zumindest soweit zu erschweren, dass die Packung 10 die an kindergesicherte Packungen gestellten Anforderungen erfüllt.

Bei den Sicherungsmitteln handelt es sich jeweils um mehrere Laschen (der Innenpackung 12), die in jeweilige Ausnehmungen (der Außenpackung 11) eingreifen, bzw. Laschen (der Innenpackung 12), die mit Laschen (der Außenpackung 11) in Eingriff stehen. Diese "Rastmittel" stehen bei geschlossener Packung im Eingriff miteinander und müssen durch den Konsumenten außer Eingriff gebracht werden, um die Packung 10 öffnen zu können.

Vorzugsweise sind pro Packung 10 mehrere Sicherungsmittel vorgesehen, die so angeordnet sind, dass es insbesondere für Kinder schwierig ist, alle Sicherungsmittel gleichzeitig so zu betätigen, dass sich die Packung 10 öffnen lässt. Vorzugsweise sind daher Sicherungsmittel an gegenüberliegenden Seiten und/oder versetzt zueinander angeordnet. Dies erfordert zum Öffnen der Packung 10 entsprechend große Hände und/oder eine entsprechende Fingerfertigkeit, mit der insbesondere Kinder nicht aufwarten können.

Als weitere Besonderheit werden in allen Ausführungsbeispielen die Sicherungsmittel im Zusammenhang mit einer sogenannten Sicherungskarte 16 realisiert. Bei der Sicherungskarte 16 handelt es sich um flächiges Organ, welches an einer Wandung der Innenpackung 12 angeordnet ist und vorzugsweise mit dieser durch Klebung verbunden ist.

Alle weiteren Details werden nachfolgend im Zusammenhang mit dem jeweiligen Ausführungsbeispiel beschrieben.

### Erstes Ausführungsbeispiel (Fig. 1 bis 9):

Bei der Packung 10 gemäß dem ersten Ausführungsbeispiel verfügt die quaderförmige Außenpackung 11 über sechs Seiten. Im Bereich einer großflächigen Seite befindet sich eine Vorderwand 17 und gegenüberliegend hierzu eine Rückwand 18. Oberseitig weist die Außenpackung 11 eine Stirnwand 19 auf und gegenüberliegend hierzu eine unterseitige Bodenwand 20. Stirnwand 19 und Bodenwand 20 verbinden jeweils Vorderwand 17 und Rückwand 18. Ferner ist an einer Seite eine Schmalseitenwand 21 vorgesehen, die Vorderwand 17, Rückwand 18, Stirnwand 19 und Bodenwand 20 miteinander verbindet. An der gegenüberliegenden Seite ist die Außenpackung 11 offen.

Die Schmalseitenwand 21 verfügt ferner über eine Öffnung 22, über die der Konsument Zugriff auf die in der Außenpackung 11 befindliche Innenpackung 12 hat, um diese durch die offene Seite aus der Außenpackung 11 herausschieben zu können. Im Übrigen sind die Wandungen der Außenpackung 11 im Wesentlichen geschlossen.

Die Innenpackung 12 ist wie die Außenpackung 11 quaderförmig ausgebildet, mit ebenfalls sechs Seiten. Wie die Außenpackung 11 verfügt die Innenpackung 12 über eine Vorderwand 23, eine Rückwand 24, eine Bodenwand 25 und zwei Schmalseitenwände 26, 27 sowie eine (partielle) Stirnwand 28. Die Wandungen der Innenpackung 12 befinden sich an den gleichen Seiten wie die entsprechenden benannten Wandungen der Außenpackung 11.

Weiterer Bestandteil der Packung 10 ist die Sicherungskarte 16. Diese verfügt an zwei Seiten über jeweils eine Lasche 29, die nachfolgend zur besseren Unterscheidung von weiteren Laschen auch als Einrast-Lasche 29 bezeichnet wird. Da es sich bei der Einrast-Lasche 29 um eine Lasche 29 handelt, wird für beide Gegenstände hier das gleiche Bezugszeichen benutzt. Die Einrast-Laschen 29 sind über jeweils ein Federelement 30 mit der Sicherungskarte 16 verbunden. Die Einrast-Laschen 29 werden durch die Federelemente 30 nach außen gedrückt, sodass sie über einen Rand der Sicherungskarte 16 hinausragen.

Die Sicherungskarte 16 ist im vorliegenden Fall außenseitig an der Rückwand 24 der Innenpackung 12 durch Verklebung befestigt. In den Zeichnungen ist die Verklebung durch Leimpunkte 31 angedeutet. Es versteht sich, dass auch andere Befestigungen möglich sind.

Die Sicherungskarte 16 ist so bemessen, dass sie sich im vorliegenden Fall über einen Großteil der Rückwand 24 erstreckt, sodass die Einrast-Laschen 29 über oberseitig und unterseitig über die Rückwand 24 hinausragen bzw. durch die Federelemente 30 entsprechend hinausgedrückt werden. In dieser Position können die Einrast-Laschen 29 in entsprechend positionierte Ausnehmungen 32 in der Bodenwand 20 und der Stirnwand 19 der Außenpackung 11 einrasten, sodass ein Herausschieben der Innenpackung 12 aus der Außenpackung 11 nicht möglich ist. Der Eingriff zwischen den Einrast-Laschen 29 und den Ausnehmungen 32 als Rastmittel der Sicherungskarte 16 kann überwunden werden, indem der Konsument die Einrast-Laschen 29 gegen die Vorspannung der Federelemente 30 in die Packung 10 hineindrückt. Die Einrast-Laschen 29 befinden sich dabei an gegenüberliegenden Seiten der Sicherungskarte 16 und sind darüber hinaus noch versetzt zueinander angeordnet, sodass die Betätigung der Einrast-Laschen 29 zumindest für Kinder erschwert ist.

Weitere Rastmittel sind zwischen den Vorderwänden 17, 23 vorgesehen. In der Vorderwand 23 der Innenpackung 12 ist eine durch Stanzung gebildete Anschlag-Lasche 33 gebildet. Die Vorderwand 23 ist mittels einer Innen-Lasche 34 doppellagig ausgebildet, wobei die Anschlag-Lasche 33 bei geschlossener Packung 10 sich an einem Rand der Innen-Lasche 34 abstützt (Fig. 4), sodass die Innenpackung 12 nicht aus der Außenpackung 11 herausgeschoben werden kann. Hierzu ist die Innen-Lasche 34 mit der Vorderwand 23 fest verbunden, beispielsweise durch Klebung.

Um diese Sperre zu überwinden kann die Anschlag-Lasche 33 durch den Konsumenten in die Packung 10 hineingedrückt werden (Fig. 6). Hierzu ist in der Vorderwand 17 der Außenpackung 11 an entsprechender Stelle eine Ausrast-Lasche 35 durch Stanzung gebildet. Durch Druck auf die Ausrast-Lasche 35 wird die Anschlag-Lasche 33 in die Stellung gemäß Fig. 6 bewegt, sodass die Innenpackung 12 aus der Außenpackung 11 herausgeschoben werden kann, vorausgesetzt, dass gleichzeitig die Sperre zwischen den Einrast-Laschen 29 und den Ausnehmungen 32 überwunden wird. Da der Konsument zum Ausschieben der Innenpackung 12 aus der Außenpackung 11 durch die Öffnung 22 greifen muss, ist der gesamte Öffnungsvorgang derart erschwert, dass es Kindern oder Personen mit geringer Fingerfertigkeit wohl kaum möglich sein sollte, dies zu bewerkstelligen.

Eine weitere Sicherungsmaßnahme bezieht sich auf eine Begrenzung des Grads des Herausschiebens der Innenpackung 12 aus der Außenpackung 11. Im Bereich der Rückwände 18, 24 sind Einrast-Laschen 36, 37 ausgebildet, die sich beim Herausschieben der Innenpackung 12 aus der Außenpackung 11 miteinander verhaken (Fig. 5). Auf diese Weise wird die Strecke, um die die Innenpackung 12 aus der Außenpackung 11 herausgeschoben werden kann, begrenzt. Während die Einrast-Lasche 36 der Außenpackung 11 als eine nach innen gefaltete Lasche des Zuschnitts 15 ausgebildet ist, ist die Einrast-Lasche 37 der Innenpackung 12 durch Stanzung in der Rückwand 24 gebildet. Die Einrast-Laschen 36, 37 sind jeweils beweglich bzw. schwenkbar ausgebildet, um die Verhakung zu ermöglichen.

Die Einrast-Lasche 36 verfügt noch über eine weitere Funktion. Während ein unterer Bereich der Einrast-Lasche 36 zur Verhakung mit der Einrast-Lasche 37 dient, erstreckt sich ein oberer Bereich der Einrast-Lasche 36 weiter als der untere Bereich bis in den Bereich des oberen Federelements 30, sodass dieses beim Ausschieben der Innenpackung 12 gegen Verkanten bzw. Ausknicken geschützt wird.

Eine weitere Besonderheit besteht darin, dass die Sicherungskarte 16 zwei Ausnehmungen 38, 39 aufweist (Fig. 9). Die erste Ausnehmung 38 befindet sich in einem oberen (Eck-)Bereich der Sicherungskarte 16. Die zweite Ausnehmung befindet sich in einem unteren seitlichen Bereich der Sicherungskarte 16.

Die Position der ersten Ausnehmung 38 steht im Zusammenhang mit einer Entnahmeöffnung 40 der Innenpackung 12. Die Entnahmeöffnung 40 erstreckt sich über einen Teil der Stirnwand 28 der Innenpackung 12 und darüber hinaus in die angrenzenden Bereiche der Vorderwand 23 und der Rückwand 24. Um die Entnahmeöffnung im Bereich der Rückwand 24 nicht zu verdecken, weist die Sicherungskarte 16 die entsprechend positionierte und geformte Ausnehmung 38 auf.

Die Position der zweiten Ausnehmung 39 steht im Zusammenhang mit den Einrast-Laschen 36, 37. Wie Fig. 3 und 5 zeigen, ist die Ausnehmung 39 so positioniert bzw. bemessen, dass Platz für die Verhakung der Einrast-Laschen 36, 37 bei geöffneter Packung 10 geschaffen ist.

Als Packungsinhalt 13 ist im vorliegenden Fall eine Zigarettengruppe vorgesehen, der in eine Umhüllung eingeschlagen ist. Es versteht sich, dass auch andere Produkte bzw. andere Formationen oder Umhüllungen denkbar sind, wie auch die nachfolgenden Ausführungsbeispiele zeigen werden.

Fig. 7 lässt erkennen, dass Schmalseitenwände 26, 27 der Innenpackung 12 durch einander überlappende innere Seitenlaschen 42 und äußere Seitenlaschen 43 des Zuschnitts 14 gebildet werden. Ferner sind zwischen den inneren Seitenlaschen 42 und den äußeren Seitenlaschen 43 noch Ecklappen 44 am Zuschnitt ausgebildet, welche gegen die Bodenwand 25 gefaltet werden. Die partielle Stirnwand 28 wird durch eine Kopflasche 45 des Zuschnitts 14 gebildet, die über eine anschließende Verbindungslasche 46 an der Vorderwand 23 befestigt wird.

Fig. 8 lässt erkennen, dass die Stirnwand 19 der Außenpackung 11 durch eine innere Kopflasche 47 und eine äußere Kopflasche 48 gebildet wird, die einander überlappend angeordnet werden. Gleiches gilt für die Bodenwand 20, die durch eine innere Bodenlasche 49 und eine äußere Bodenlasche 50 des Zuschnitts 15 gebildet werden. Auch hier sind jeweils Ecklappen 51 zwischen den jeweiligen Laschen angeordnet, die in die Schmalseitenwand 21 gefaltet werden.

### Zweites Ausführungsbeispiel (Fig. 10 bis 15):

Bei der Packung 10 gemäß dem zweiten Ausführungsbeispiel verfügt die quaderförmige Außenpackung 11 über sechs Seiten. Im Bereich einer großflächigen Seite befindet sich eine Vorderwand 17 und gegenüberliegend hierzu eine Rückwand 18. Oberseitig ist die Außenpackung 11 offen und verfügt gegenüberliegend über eine unterseitige Bodenwand 20. Ferner sind an zwei gegenüberliegenden Seiten jeweils Schmalseitenwände 21 vorgesehen, die Vorderwand 17, Rückwand 18 und Bodenwand 20 miteinander verbinden.

Die Bodenwand 20 verfügt ferner über eine Öffnung 22, über die der Konsument Zugriff auf die in der Außenpackung 11 befindliche Innenpackung 12 hat, um diese durch die offene Seite aus der Außenpackung 11 herausschieben zu können. Im Übrigen sind die Wandungen der Außenpackung 11 im Wesentlichen geschlossen.

Die Innenpackung 12 ist wie die Außenpackung 11 quaderförmig ausgebildet, mit ebenfalls sechs Seiten. Die Innenpackung 12 verfügt über eine Vorderwand 23, eine Rückwand 24, eine Bodenwand 25 und zwei Schmalseitenwände 26, 27 sowie eine Stirnwand 28. Die Wandungen der Innenpackung 12 befinden sich an den gleichen Seiten wie die entsprechenden benannten Wandungen der Außenpackung 11. Weiterer Bestandteil der Innenpackung 12 ist ein Schwenkdeckel 52, der um ein Liniengelenk 53 schwenkbar gelagert ist. Das Liniengelenk 53 verläuft parallel zu den Schmalseitenwänden 26, 27, sodass der Schwenkdeckel 52 seitlich geöffnet und geschlossen werden kann (Fig. 11). Das Liniengelenk 53 verläuft dabei etwa in der Mitte der Stirnwand 28.

Weiterer Bestandteil der Packung 10 ist die Sicherungskarte 16. Diese verfügt an zwei Seiten über jeweils eine Lasche 29, die nachfolgend zur besseren Unterscheidung von weiteren Laschen auch als Einrast-Lasche 29 bezeichnet wird. Da es sich bei der Einrast-Lasche 29 um eine Lasche 29 handelt, wird für beide Gegenstände hier das gleiche Bezugszeichen benutzt. Die Einrast-Laschen 29 sind über jeweils ein Federelement 30 mit der Sicherungskarte 16 verbunden. Die Einrast-Laschen 29 werden durch die Federelemente 30 nach außen gedrückt, sodass sie über einen Rand der Sicherungskarte 16 hinausragen.

Die Sicherungskarte 16 ist im vorliegenden Fall außenseitig an der Rückwand 24 der Innenpackung 12 durch Verklebung befestigt. In den Zeichnungen ist die Verklebung durch Leimpunkte 31 angedeutet. Es versteht sich, dass auch andere Befestigungen möglich sind.

Die Sicherungskarte 16 ist so bemessen, dass sie sich im vorliegenden Fall über einen Großteil der Rückwand 24 erstreckt, sodass die Einrast-Laschen 29 seitlich über die Rückwand 24 hinausragen bzw. durch die Federelemente 30 entsprechend hinausgedrückt werden. In dieser Position können die Einrast-Laschen 29 in entsprechend positionierte Ausnehmungen 32 in den Schmalseitenwänden 21 der Außenpackung 11 einrasten, sodass ein Herausschieben der Innenpackung 12 aus der Außenpackung 11 nicht möglich ist. Der Eingriff zwischen den Einrast-Laschen 29 und den Ausnehmungen 32 als Rastmittel der Sicherungskarte 16 kann überwunden werden, indem der Konsument die Einrast-Laschen 29 gegen die Vorspannung der Federelemente 30 in die Packung 10 hineindrückt. Die Einrast-Laschen 29 befinden sich dabei an gegenüberliegenden Seiten der Sicherungskarte 16 und sind darüber hinaus noch versetzt zueinander angeordnet, sodass die Betätigung der Einrast-Laschen 29 zumindest für Kinder erschwert ist.

Eine weitere Sicherungsmaßnahme bezieht sich auf eine Begrenzung des Grads des Herausschiebens der Innenpackung 12 aus der Außenpackung 11. Im Bereich der Bodenwand 25 und der angrenzenden Vorderwand der Innenpackung 12 ist eine Gelenklasche 54 durch Stanzung begrenzt. Ein vorderes Ende der Gelenklasche, nämlich eine Verbindungslasche 55 ist mit der Vorderwand 17 durch Leimpunkte 31 verbunden (Fig. 12). Auf diese Weise wird die Strecke, um die die Innenpackung 12 aus der Außenpackung 11 herausgeschoben werden kann, begrenzt.

Eine weitere Besonderheit besteht darin, dass die Sicherungskarte 16 eine Ausnehmung 38 (Fig. 14) aufweist. Die erste Ausnehmung 38 befindet sich in einem oberen (Eck-) Bereich der Sicherungskarte 16.

Die Position der ersten Ausnehmung 38 steht im Zusammenhang mit dem Schwenkdeckel 52 bzw. der durch diesen gebildeten Entnahmeöffnung 40 der Innenpackung 12. Die Entnahmeöffnung 40 erstreckt sich über einen Teil der Stirnwand 28 der Innenpackung 12 und darüber hinaus in die angrenzenden Bereiche der Vorderwand 23, der Rückwand 24 und einer Schmalseitenwand 26. Damit die Sicherungskarte 16 nicht in die Entnahmeöffnung 40 hineinragt, weist die Sicherungskarte 16 die entsprechend positionierte und geformte Ausnehmung 38 auf.

Als Packungsinhalt 13 ist auch in diesem Fall eine Zigarettengruppe vorgesehen, der in eine Umhüllung eingeschlagen ist. Es versteht sich, dass auch andere Produkte bzw. andere Formationen oder Umhüllungen denkbar sind, wie auch die nachfolgenden Ausführungsbeispiele zeigen werden.

Fig. 13 lässt erkennen, dass Schmalseitenwände 26, 27 der Innenpackung 12 durch einander überlappende innere Seitenlaschen 42 und äußere Seitenlaschen 43 des Zuschnitts 14 gebildet werden. Ferner sind zwischen den inneren Seitenlaschen 42 und den äußeren Seitenlaschen 43 noch Ecklappen 44 am Zuschnitt 14 ausgebildet, welche gegen die Bodenwand 25 bzw. die Stirnwand 28 gefaltet werden. Die Vorderwand 23 wird durch zwei Faltlappen 41 gebildet, die an gegenüberliegenden Enden des Zuschnitts 14 positioniert sind. Ferner ist an einem der Faltlappen 41 noch eine Überlappungslasche 56 vorgesehen.

Fig. 15 lässt erkennen, dass die Schmalseitenwände 21 der Außenpackung 11 durch einander überlappende innere Seitenlaschen 57 und äußere Seitenlaschen 58 des Zuschnitts 15 gebildet werden. Auch hier ist an einer Seite ein Ecklappen 51 zwischen den jeweiligen Laschen angeordnet, der in die Bodenwand 20 gefaltet wird. Stanzungen 59 für die Ausnehmungen 32 sind in den inneren Seitenlaschen 57 und äußeren Seitenlaschen 58 angeordnet.

### Drittes Ausführungsbeispiel (Fig. 16 bis 22):

Bei der Packung 10 gemäß dem dritten Ausführungsbeispiel verfügt die quaderförmige Außenpackung 11 über sechs Seiten. Im Bereich einer großflächigen Seite befindet sich eine Vorderwand 17 und gegenüberliegend hierzu eine Rückwand 18. Oberseitig weist die Außenpackung 11 eine Stirnwand 19 auf und verfügt gegenüberliegend über eine unterseitige Bodenwand 20. Ferner sind an zwei gegenüberliegenden Seiten jeweils Schmalseitenwände 21 vorgesehen, die Vorderwand 17, Rückwand 18, Stirnwand 19 und Bodenwand 20 miteinander verbinden.

Die Außenpackung 11 ist aus einem Zuschnitt 15 gebildet, der im Wesentlichen einem üblichen Zuschnitt für eine Hinge-Lid-Packung entspricht (Fig. 22). Die Außenpackung 11 verfügt entsprechend über ein (unteres) Schachtelteil 60 und einen oberen Schwenkdeckel 61. Der Schwenkdeckel 61 ist in üblicher Weise um ein an der Rückwand 18 angeordnetes Liniengelenk 62 schwenkbar.

Auch die Innenpackung 12 ist als Hinge-Lid-Packung ausgebildet und verfügt über ein Schachtelteil 63 und einen Schwenkdeckel 64. Wie die Außenpackung 11 verfügt die Innenpackung 12 über sechs Seiten. Im Bereich einer großflächigen Seite befindet sich eine Vorderwand 23 und gegenüberliegend hierzu eine Rückwand 24. Oberseitig weist die Innenpackung 12 eine Stirnwand 28 auf und verfügt gegenüberliegend über eine unterseitige Bodenwand 25. Ferner sind an zwei gegenüberliegenden Seiten jeweils Schmalseitenwände 26, 27 vorgesehen, die Vorderwand 23, Rückwand 24, Stirnwand 28 und Bodenwand 25 miteinander verbinden.

Weiterer Bestandteil der Packung 10 ist die Sicherungskarte 16. Diese verfügt an zwei Seiten über jeweils eine Lasche 29, die nachfolgend zur besseren Unterscheidung von weiteren Laschen auch als Einrast-Lasche 29 bezeichnet wird. Da es sich bei der Einrast-Lasche 29 um eine Lasche 29 handelt, wird für beide Gegenstände hier das gleiche Bezugszeichen benutzt. Die Einrast-Laschen 29 sind über jeweils ein Federelement 30 mit der Sicherungskarte 16 verbunden. Die Einrast-Laschen 29 werden durch die Federelemente 30 nach außen gedrückt, sodass sie über einen Rand der Sicherungskarte 16 hinausragen.

Die Sicherungskarte 16 ist im vorliegenden Fall außenseitig an der Rückwand 24 der Innenpackung 12 durch Verklebung befestigt. In den Zeichnungen ist die Verklebung durch Leimpunkte 31 angedeutet. Es versteht sich, dass auch andere Befestigungen möglich sind.

Die Sicherungskarte 16 ist so bemessen, dass sie sich im vorliegenden Fall über einen Großteil der Rückwand 24 erstreckt, sodass die Einrast-Laschen 29 seitlich über die Rückwand 24 hinausragen bzw. durch die Federelemente 30 entsprechend hinausgedrückt werden. In dieser Position können die Einrast-Laschen 29 in entsprechend positionierte Ausnehmungen 32 in den Schmalseitenwänden 21 der Außenpackung 11 einrasten, sodass ein Herausschieben der Innenpackung 12 aus der Außenpackung 11 nicht möglich ist. Der Eingriff zwischen den Einrast-Laschen 29 und den Ausnehmungen 32 als Rastmittel der Sicherungskarte 16 kann überwunden werden, indem der Konsument die Einrast-Laschen 29 gegen die Vorspannung der Federelemente 30 in die Packung 10 hineindrückt. Die Einrast-Laschen 29 befinden sich dabei an gegenüberliegenden Seiten der Sicherungskarte 16 und sind darüber hinaus noch versetzt zueinander angeordnet, sodass die Betätigung der Einrast-Laschen 29 zumindest für Kinder erschwert ist.

Eine weitere Sicherungsmaßnahme bezieht sich auf eine Begrenzung des Grads des Herausziehens der Innenpackung 12 aus der Außenpackung 11. Im Bereich der Bodenwand 25 und der angrenzenden Vorderwand der Innenpackung 12 ist eine Gelenklasche 54 durch Stanzung begrenzt. Ein vorderes Ende der Gelenklasche, nämlich eine Verbindungslasche 55 ist mit der Vorderwand 17 durch Leimpunkte 31 verbunden. Auf diese Weise wird die Strecke, um die die Innenpackung 12 aus der Außenpackung 11 herauszogen werden kann, begrenzt. Dies erfolgt übrigens, indem der Konsument die Außenpackung 11 öffnet und die Innenpackung 12 an ihrem Schwenkdeckel 64 ein Stück aus der Außenpackung 11 herauszieht, bis der Schwenkdeckel 64 geöffnet werden kann. Dabei ist die Packung 10 so konfiguriert, dass eine Vorderwand 65 des Schwenkdeckels 64 an der Vorderwand 17 der Außenpackung 11 anliegt, sodass der Schwenkdeckel 64 nicht geöffnet werden kann, bevor die Innenpackung 12 nicht um ein entsprechendes Maß aus der Außenpackung 12 herausgezogen wurde. Beim Schließen der Packung 10 muss die Vorderwand 65 entsprechend hinter die Vorderwand 17 eingefädelt werden. Hierzu ist eine untere Schließkante 66 des Schwenkdeckels 64 der Innenpackung 12 bogenförmig konturiert, um das Einführen zu erleichtern.

Eine weitere Besonderheit der Packung 10 besteht darin, dass die Vorderwand 23 im Bereich des Schachtelteils 63 gegenüber einer herkömmlichen Packung 10 verlängert ist. Hierzu ist vorgesehen, dass die Vorderwand 23 der Innenpackung 12 beiderseits einer zentralen Ausnehmung 67 wenigstens teilweise über die angrenzenden Schmalseitenwände 26, 27 der Innenpackung 12 hinausragt.

Hervorzuheben ist weiter, dass die Schmalseitenwände 26, 27 der Innenpackung 12 wenigstens teilweise doppellagig ausgebildet sind, nämlich durch Überlappung von jeweils einer äußeren Seitenlasche 43 und einer inneren Seitenlasche 42, die vorzugsweise durch Klebstoff miteinander verbunden sind, und dass jeweils ein Schlitz 68 in den äußeren Seitenlaschen 43 vorgesehen ist, der als Anschlag für eine Unterkante des Schwenkdeckels 64 der Innenpackung 12 in Schließstellung dient. Die seitlichen Schultern zu beiden Seiten der Ausnehmung 67 dienen als seitliche Führung des Schwenkdeckels 64 beim Verschließen der Innenpackung 12. Ferner weisen die inneren Seitenlaschen 42 im Bereich des Schlitzes 68 eine randseitige Ausnehmung 69 auf, durch die die seitliche Führung des Schwenkdeckels 64 begünstigt wird.

Als Packungsinhalt 13 sind in diesem Fall zwei Blisterpackungen vorgesehen, die nicht in eine Umhüllung eingeschlagen sind.

Fig. 20 lässt erkennen, dass Schmalseitenwände 26, 27 der Innenpackung 12 durch einander überlappende innere Seitenlaschen 42 und äußere Seitenlaschen 43 des Zuschnitts 14 gebildet werden. Ferner sind zwischen den inneren Seitenlaschen 42 und den äußeren Seitenlaschen 43 noch Ecklappen 44 am Zuschnitt 14 ausgebildet, welche gegen die Bodenwand 25 bzw. die Schmalseitenwände 26, 27 gefaltet werden.

Fig. 22 lässt erkennen, dass die Schmalseitenwände 21 der Außenpackung 11 durch einander überlappende innere Seitenlaschen 57 und äußere Seitenlaschen 58 des Zuschnitts 15 gebildet werden. Auch hier ist an beiden Seiten ein Ecklappen 51 zwischen den jeweiligen Laschen angeordnet, der in die Bodenwand 20 gefaltet wird. Weitere Ecklappen 51 befinden sich beiderseits der Stirnwand 19. Stanzungen 59 für die Ausnehmungen 32 sind in den äußeren Seitenlaschen 58 angeordnet. An einem Rand des Zuschnitts 15 ist ein Deckelinnenlappen 70 ausgebildet, der gegen die Innenseite der Vorderwand 17 im Bereich des Schwenkdeckels 61 gefaltet wird.

### Viertes Ausführungsbeispiel (Fig. 23 bis 28):

Bei der Packung 10 gemäß dem vierten Ausführungsbeispiel verfügt die quaderförmige Außenpackung 11 über sechs Seiten. Im Bereich einer großflächigen Seite befindet sich eine Vorderwand 17 und gegenüberliegend hierzu eine Rückwand 18. Oberseitig und unterseitig ist die Außenpackung 11 offen. Ferner sind an zwei gegenüberliegenden Seiten jeweils Schmalseitenwände 21 vorgesehen, die Vorderwand 17 und Rückwand 18 miteinander verbinden. Die Außenpackung 11 ist demnach als Hülse ausgebildet.

Die Außenpackung 11 ist aus einem Zuschnitt 15 gebildet, der im Wesentlichen einem üblichen Zuschnitt für eine Hülse entspricht (Fig. 26).

Die Innenpackung 12 ist wie im dritten Ausführungsbeispiel als Hinge-Lid-Packung ausgebildet und verfügt über ein Schachtelteil 63 und einen Schwenkdeckel 64. Wie die Außenpackung 11 verfügt die Innenpackung 12 über sechs Seiten. Im Bereich einer großflächigen Seite befindet sich eine Vorderwand 23 und gegenüberliegend hierzu eine Rückwand 24. Oberseitig weist die Innenpackung 12 eine Stirnwand 28 auf und verfügt gegenüberliegend über eine unterseitige Bodenwand 25. Ferner sind an zwei gegenüberliegenden Seiten jeweils Schmalseitenwände 26, 27 vorgesehen, die Vorderwand 23, Rückwand 24, Stirnwand 28 und Bodenwand 25 miteinander verbinden.

Weiterer Bestandteil der Packung 10 ist die Sicherungskarte 16. Diese verfügt an zwei Seiten über jeweils eine Lasche 29, die nachfolgend zur besseren Unterscheidung von weiteren Laschen auch als Einrast-Lasche 29 bezeichnet wird. Da es sich bei der Einrast-Lasche 29 um eine Lasche 29 handelt, wird für beide Gegenstände hier das gleiche Bezugszeichen benutzt. Die Einrast-Laschen 29 sind in diesem Fall starr mit der Sicherungskarte 16 verbunden. Die Einrast-Laschen 29 sind dabei so angeordnet, dass sie über einen Rand der Sicherungskarte 16 hinausragen.

Die Sicherungskarte 16 ist im vorliegenden Fall außenseitig an der Rückwand 24 der Innenpackung 12 durch Verklebung befestigt. In den Zeichnungen ist die Verklebung durch Leimpunkte 31 angedeutet. Es versteht sich, dass auch andere Befestigungen möglich sind.

Die Sicherungskarte 16 ist wiederum so bemessen, dass sie sich im vorliegenden Fall über einen Großteil der Rückwand 24 erstreckt, sodass die Einrast-Laschen 29 seitlich über die Rückwand 24 hinausragen. In dieser Position können die Einrast-Laschen 29 in entsprechend positionierte Ausnehmungen 32 in den Schmalseitenwänden 21 der Außenpackung 11 einrasten, sodass ein Herausschieben der Innenpackung 12 aus der Außenpackung 11 nicht möglich ist. Der Eingriff zwischen den Einrast-Laschen 29 und den Ausnehmungen 32 als Rastmittel der Sicherungskarte 16 kann überwunden werden, indem der Konsument die Sicherungskarte 16 durch Druck auf die Einrast-Laschen 29 verformt und dabei in die Packung 10 hineindrückt (Fig. 28). Die Einrast-Laschen 29 befinden sich dabei an gegenüberliegenden Seiten der Sicherungskarte 16 und sind darüber hinaus noch versetzt zueinander angeordnet, sodass die Betätigung der Einrast-Laschen 29 zumindest für Kinder erschwert ist.

Bei in die Außenpackung 11 hereingeschobener Innenpackung 12 (geschlossene Packung 10 / Fig. 23) liegt die Vorderwand 65 des Schwenkdeckels 64 der Innenpackung 12 an der Vorderwand 17 der Außenpackung 11 an, sodass der Schwenkdeckel 64 nicht geöffnet werden kann. Erst nachdem der Konsument die Innenpackung 12 entsprechend aus der Außenpackung 11 durch die obere offene Seite derselben herausgeschoben hat, kann der Schwenkdeckel 64 geöffnet werden. Das Herausschieben erfolgt dabei durch Druck auf die Bodenwand 25 der Innenpackung 12. Es versteht sich, dass zudem die Sicherungsmittel entriegelt werden müssen. Beim Schließen der Packung 10 muss die Vorderwand 65 entsprechend hinter die Vorderwand 17 eingefädelt werden. Hierzu ist eine untere Schließkante 66 des Schwenkdeckels 64 der Innenpackung 12 bogenförmig konturiert, um das Einführen zu erleichtern.

Als weitere Besonderheit ist vorgesehen, dass die Innenpackung 12 an der Rückwand 24 über Einschnitte 71 verfügt, die sich über im Wesentlichen die gesamte Breite der

Rückwand 24 und quer zur Längsrichtung der Packung 10 erstrecken, und die mit Abstand zueinander angeordnet sind. Ferner ist vorgesehen, dass die Sicherungskarte 16 durch Verklebung mit dem Bereich der Rückwand 24 der Innenpackung 12 zwischen den zwei Einschnitten 71 verbunden ist, und dass dieser Bereich der Rückwand 24 zusammen mit der Sicherungskarte 16 durch Druck auf die Laschen 29 verformbar ist.

Vorzugsweise besteht die Sicherungskarte 16 aus einem elastisch verformbaren Material wie z.B. aus einer Kunststofffolie bzw. -karte.

Fig. 25 lässt ferner erkennen, dass die Schmalseitenwände 26, 27 der Innenpackung 12 durch einander überlappende innere Seitenlaschen 42 und äußere Seitenlaschen 43 des Zuschnitts 14 gebildet werden. Ferner sind zwischen den inneren Seitenlaschen 42 und den äußeren Seitenlaschen 43 noch Ecklappen 44 am Zuschnitt 15 ausgebildet, welche gegen die Bodenwand 25 bzw. Schmalseitenwände 26, 27 gefaltet werden.

Fig. 26 lässt erkennen, dass eine Schmalseitenwand der Außenpackung 11 durch einander überlappende innere Seitenlaschen 57 und äußere Seitenlaschen 58 des Zuschnitts 15 gebildet werden. Stanzungen 59 für die Ausnehmungen 32 sind in den äußeren Seitenlaschen 58 angeordnet.

### Fünftes Ausführungsbeispiel (Fig. 29 bis 36):

Bei der Packung 10 gemäß dem fünften Ausführungsbeispiel verfügt die quaderförmige Außenpackung 11 über sechs Seiten. Im Bereich einer großflächigen Seite befindet sich eine Vorderwand 17 und gegenüberliegend hierzu eine Rückwand 18. Oberseitig weist die Außenpackung 11 eine Stirnwand 19 auf. Die Stirnwand 19 verbindet jeweils Vorderwand 17 und Rückwand 18. Ferner ist an einer Seite eine Schmalseitenwand 21 vorgesehen, die Vorderwand 17, Rückwand 18, Stirnwand 19 miteinander verbindet. An der zur Schmalseitenwand 21 gegenüberliegenden Seite ist die Außenpackung 11 offen. Ebenso ist die Außenpackung gegenüberliegend zur Stirnwand 19 offen.

Die Schmalseitenwand 21 verfügt ferner über eine Öffnung 22, über die der Konsument Zugriff auf die in der Außenpackung 11 befindliche Innenpackung 12 hat, um diese durch die offene Seiten aus der Außenpackung 11 herausschwenken zu können. Im Übrigen sind die Wandungen der Außenpackung 11 im Wesentlichen geschlossen.

Die Innenpackung 12 ist wie die Außenpackung 11 quaderförmig ausgebildet, mit ebenfalls sechs Seiten. Wie die Außenpackung 11 verfügt die Innenpackung 12 über eine Vorderwand 23, eine Rückwand 24, eine Bodenwand 25 und zwei Schmalseitenwände 26, 27 sowie eine (partielle) Stirnwand 28. Die Wandungen der Innenpackung 12 befinden sich an den gleichen Seiten wie die entsprechenden benannten Wandungen der Außenpackung 11.

Weiterer Bestandteil der Packung 10 ist die Sicherungskarte 16. Diese verfügt an einer Seite über eine Lasche 29, die nachfolgend zur besseren Unterscheidung von weiteren Laschen auch als Einrast-Lasche 29 bezeichnet wird. Da es sich bei der Einrast-Lasche 29 um eine Lasche 29 handelt, wird für beide Gegenstände hier das gleiche Bezugszeichen benutzt. Die Einrast-Lasche 29 ist über ein Federelement 30 mit der Sicherungskarte 16 verbunden. Die Einrast-Lasche 29 wird durch das Federelement 30 nach außen gedrückt, sodass sie über einen Rand der Sicherungskarte 16 hinausragt.

Die Sicherungskarte 16 ist im vorliegenden Fall innenseitig an der Rückwand 24 der Innenpackung 12 durch Verklebung befestigt. In den Zeichnungen ist die Verklebung durch Leimpunkte 31 angedeutet. Es versteht sich, dass auch andere Befestigungen möglich sind.

Die Sicherungskarte 16 ist so bemessen, dass sie sich im vorliegenden Fall über einen Großteil der Rückwand 24 erstreckt, sodass die Einrast-Lasche 29 oberseitig über die Rückwand 24 hinausragt bzw. durch das Federelement 30 entsprechend hinausgedrückt wird. In dieser Position kann die Einrast-Lasche 29 in eine entsprechend positionierte Ausnehmung 32 in der Stirnwand 19 der Außenpackung 11 einrasten, sodass ein Herausschwenken der Innenpackung 12 aus der Außenpackung 11 nicht möglich ist. Der Eingriff zwischen der Einrast-Lasche 29 und der Ausnehmung 32 als Rastmittel der Sicherungskarte 16 kann überwunden werden, indem der Konsument die Einrast-Lasche 29 gegen die Vorspannung des Federelements 30 in die Packung 10 hineindrückt.

Da die Sicherungskarte in diesem Ausführungsbeispiel in der Innenpackung 12 angeordnet bzw. angebracht ist, weist auch die Innenpackung 12 eine Ausnehmung 32 auf, durch die die Lasche 29 herausragt. Die Positionierung der Ausnehmungen 32 in der Außenpackung 11 und der Innenpackung 12 entsprechen einander.

Weitere Rastmittel sind zwischen den Vorderwänden 17, 23 vorgesehen. In der Vorderwand 23 der Innenpackung 12 ist eine durch Stanzung gebildete Anschlag-Lasche 33 gebildet. Die Vorderwand 17 ist mittels einer Innen-Lasche 34 doppellagig ausgebildet, wobei die Anschlag-Lasche 33 bei geschlossener Packung 10 sich an einem Rand der Innen-Lasche 34 abstützt (Fig. 31), sodass die Innenpackung 12 nicht aus der Außenpackung 11 herausgeschwenkt werden kann. Hierzu ist die Innen-Lasche 34 mit der Vorderwand 17 fest verbunden, beispielsweise durch Klebung. Eine entsprechende Konstruktion findet sich auch auf der gegenüberliegenden Packungsseite zwischen den Rückwänden 18, 24.

Um die Sperre zu überwinden können die Anschlag-Laschen 33 durch den Konsumenten in die Packung 10 hineingedrückt werden (Fig. 32). Hierzu ist in der Vorderwand 17 und der Rückwand 18 der Außenpackung 11 an entsprechender Stelle jeweils eine Ausrast-Lasche 35 durch Stanzung gebildet. Durch Druck auf die Ausrast-Laschen 35 werden die Anschlag-Laschen 33 in die Stellung gemäß Fig. 32 bewegt, sodass die Innenpackung 12 aus der Außenpackung 11 herausgeschwenkt werden kann, vorausgesetzt, dass gleichzeitig die Sperre zwischen der Einrast-Lasche 29 und der Ausnehmung 32 in der Außenpackung 11 überwunden wird. Da der Konsument zum Herausschwenken der Innenpackung 12 aus der Außenpackung 11 durch die Öffnung 22 greifen muss, ist der gesamte Öffnungsvorgang derart erschwert, dass es Kindern oder Personen mit geringer Fingerfertigkeit wohl kaum möglich sein sollte, dies zu bewerkstelligen.

Eine weitere Sicherungsmaßnahme bezieht sich auf eine Begrenzung des Grads des Herausschwenkens der Innenpackung 12 aus der Außenpackung 11. Im Bereich der Rückwände 18, 24 und der Vorderwände 17, 23 sind Einrast-Laschen 36, 37 ausgebildet, die sich beim Herausschwenken der Innenpackung 12 aus der Außenpackung 11 miteinander verhaken. Auf diese Weise wird die Strecke, um die die Innenpackung 12 aus der Außenpackung 11 herausgeschwenkt werden kann, begrenzt. Während die Einrast-Laschen 36 der Außenpackung 11 als nach innen gefaltete Laschen des Zuschnitts 15 ausgebildet sind, sind die Einrast-Laschen 37 der Innenpackung 12 durch Stanzung in der Vorderwand 23 und Rückwand 24 gebildet. Die Einrast-Laschen 36, 37 sind jeweils beweglich bzw. schwenkbar ausgebildet, um die Verhakung zu ermöglichen. Die Konstruktion entspricht im Wesentlichen dem ersten Ausführungsbeispiel, sodass zusätzlich auf die zugehörige Fig. 5 verwiesen wird.

Eine weitere Besonderheit besteht darin, dass die Sicherungskarte 16 eine Ausnehmung 38 aufweist (Fig. 36). Die Ausnehmung 38 befindet sich in einem oberen (Eck-)Bereich der Sicherungskarte 16. Die Position der Ausnehmung 38 steht im Zusammenhang mit einer Entnahmeöffnung 40 der Innenpackung 12. Die Entnahmeöffnung 40 erstreckt sich über einen Teil der Stirnwand 28 der Innenpackung 12 und darüber hinaus in die angrenzenden Bereiche der Vorderwand 23 und der Rückwand 24. Um die Entnahmeöffnung im Bereich der Rückwand 24 nicht zu verdecken, weist die Sicherungskarte 16 die entsprechend positionierte und geformte Ausnehmung 38 auf.

Als Packungsinhalt 13 ist im vorliegenden Fall eine Zigarettengruppe vorgesehen, der in eine Umhüllung eingeschlagen ist. Es versteht sich, dass auch andere Produkte bzw. andere Formationen oder Umhüllungen denkbar sind. Die in die Umhüllung eingeschlagene Zigarettengruppe ist zusammen mit der Sicherungskarte 16 in der Innenpackung 12 angeordnet.

Fig. 34 lässt erkennen, dass Schmalseitenwände 26, 27 der Innenpackung 12 durch einander überlappende innere Seitenlaschen 42 und äußere Seitenlaschen 43 des Zuschnitts 14 gebildet werden. Ferner sind zwischen den inneren Seitenlaschen 42 und den äußeren Seitenlaschen 43 noch Ecklappen 44 am Zuschnitt ausgebildet, welche gegen die Bodenwand 25 gefaltet werden. Die partielle Stirnwand 28 wird durch eine Kopflasche 45 des Zuschnitts 14 gebildet, die über eine anschließende Verbindungslasche 46 an der Vorderwand 23 befestigt wird.

Eine Besonderheit stellt der in die Innenpackung 12 integrierte Schwenkmechanismus der Packung 10 dar, der ein Herausschwenken der Innenpackung 12 aus der Außenpackung 11 ermöglicht. In jeweils einem Eckbereich 73, 74 der Vorderwand 23 und der Rückwand 24 ist die Innenpackung 12 mit Hilfe von (drei) Leimpunkten 31 dauerhaft an den Innen-Laschen 34 im Bereich der Vorderwand 17 bzw. Rückwand 18 der Außenpackung 11 verbunden. Hierzu sind die Innen-Laschen 34 wenigstens partiell bis in den Bereich der Eckbereiche 73, 74 verlängert. Ferner sind die Eckbereiche 73, 74 durch jeweils eine Perforationslinie 75 vom Rest der jeweiligen Wandung abgegrenzt. Die Perforationslinien 75 erstrecken sich weiter über die Seitenlaschen 42, 43 bis zum Rand des Zuschnitts 14. Im Bereich der Bodenwand 25 verläuft zwischen den beiderseitigen Perforationslinien 75 ein Liniengelenk 76. Beim Herausschwenken der Innenpackung 12 aus der Außenpackung 11 werden die beiden Perforationslinien 75 aufgetrennt, sodass der Großteil der Innenpackung 12 um das Liniengelenk 86 verschwenkt werden kann (Fig. 30). Denkbar ist, dass die Außenpackung 12 eine partielle Bodenwand 20 aufweist, die sich z.B. ausgehend von der Schmalseitenwand 21 über den Eckbereich 73, 74 bzw. bis zum Liniengelenk 76 erstreckt.

Fig. 35 lässt erkennen, dass die Stirnwand 19 der Außenpackung 11 durch eine innere Kopflasche 47 und eine äußere Kopflasche 48 gebildet wird, die einander überlappend angeordnet werden. Auch hier ist ein Ecklappen 51 zwischen den jeweiligen Laschen angeordnet, der in die Schmalseitenwand 21 gefaltet wird.

### Sonstiges:

Fig. 37 bis 39 zeigen Varianten der Sicherungskarte 16 insbesondere für die ersten drei Ausführungsbeispiele. In Fig. 38 und 39 ist vorgesehen, dass die Sicherungskarte 16 aus einem elastischen Kunststoff gebildet ist. Die Federelemente 30 sind dabei in der Lösung gemäß Fig. 30 als Druckfedern ausgebildet und in der Lösung gemäß Fig. 31 als Zugfedern. Fig. 37 zeigt eine Sicherungskarte aus einem langfaserigen Kartonmaterial, bei dem die Federelemente 30 als Biegefedern ausgebildet sind. Auch bei der Lösung gemäß Fig. 38 und 39 können die Federelemente 30 als Biegefedern ausgebildet sein.

Eine weitere Besonderheit kann darin bestehen, dass wenigstens ein Federelement 30 (vorzugsweise alle Federelemente 30) durch Stanzungen 77 im Material der Sicherungskarte 16 gebildet ist, insbesondere durch langlochförmige Stanzungen 77, wobei mehrere Stanzungen 77 in einer Reihe 78 angeordnet sind und mehrere Reihen 78 mit Stanzungen 77 parallel zueinander angeordnet sind, und wobei Stanzungen 77 benachbarter Reihen 78 versetzt zueinander angeordnet sind.

Zudem kann die nach außen sichtbare Seite der Sicherungskarte 16 mit einem Etikett abgeklebt werden, das die Federelemente 30 bzw. die nach außen sichtbare Seite der Sicherungskarte 16 abdeckt. Dabei sollte das Etikett im Bereich der Federelemente 30 klebstofffrei ausgeführt werden, damit die Funktion der Feder erhalten bleibt. Zudem kann der klebstofffreie Bereich des Etiketts im Bereich der Federelemente 30 als Führungs- bzw. Begrenzungswand dienen, um das seitliche Ausknicken der Federelemente 30 aus der flachen Ebene nach außen zu verhindern. Somit sind die Federelemente 30 in diesem Fall von beiden Seiten durch die Wände des Etiketts und der Rückwand 24 der Innenpackung 12 begrenzt bzw. eingeschlossen.

In vielen Ausführungsbeispielen ist in der Packung 10 noch ein Coupon 72 angeordnet, der eine informative und/oder inhaltliche Bedruckung aufweisen kann.

**Bezugszeichenliste**

| | | | |
|---|---|---|---|
| 10 | Packung | 39 | Ausnehmung |
| 11 | Außenpackung | 40 | Entnahmeöffnung |
| 12 | Innenpackung | 41 | Faltlappen (Innenpackung) |
| 13 | Packungsinhalt | 42 | Seitenlasche (Innenpackung) |
| 14 | Zuschnitt (Innenpackung) | 43 | Seitenlasche (Innenpackung) |
| 15 | Zuschnitt (Außenpackung) | 44 | Ecklappen (Innenpackung) |
| 16 | Sicherungskarte | 45 | Kopflasche (Innenpackung) |
| 17 | Vorderwand (Außenpackung) | 46 | Verbindungslasche |
| 18 | Rückwand (Außenpackung) | | (Innenpackung) |
| 19 | Stirnwand (Außenpackung) | 47 | Kopflasche (Außenpackung) |
| 20 | Bodenwand (Außenpackung) | 48 | Kopflasche (Außenpackung) |
| 21 | Schmalseitenwand | 49 | Bodenlasche (Außenpackung) |
| | (Außenpackung) | 50 | Bodenlasche (Außenpackung) |
| 22 | Öffnung (Außenpackung) | 51 | Ecklappen (Außenpackung) |
| 23 | Vorderwand (Innenpackung) | 52 | Schwenkdeckel (Innenpackung) |
| 24 | Rückwand (Innenpackung) | 53 | Liniengelenk (Innenpackung) |
| 25 | Bodenwand (Innenpackung) | 54 | Gelenklasche (Innenpackung) |
| 26 | Schmalseitenwand (Innenpackung) | 55 | Verbindungslasche (Innenpackung) |
| 27 | Schmalseitenwand (Innenpackung) | 56 | Überlappungslasche (Innenpackung) |
| 28 | Stirnwand (Innenpackung) | 57 | Seitenlasche (Außenpackung) |
| 29 | Lasche (Einrast-Lasche) | 58 | Seitenlasche (Innenpackung) |
| 30 | Federelement | 59 | Stanzung (Außenpackung) |
| 31 | Leimpunkt | 60 | Schachtelteil (Außenpackung) |
| 32 | Ausnehmung (Außenpackung) | 61 | Schwenkdeckel (Außenpackung) |
| 33 | Anschlag-Lasche (Innenpackung) | 62 | Liniengelenk (Außenpackung) |
| 34 | Innen-Lasche (Außenpackung) | 63 | Schachtelteil (Innenpackung) |
| 35 | Ausrast-Lasche (Außenpackung) | 64 | Schwenkdeckel (Innenpackung) |
| 36 | Einrast-Lasche (Außenpackung) | 65 | Vorderwand (Schwenkdeckel) |
| 37 | Einrast-Lasche (Innenpackung) | 66 | Schließkante (Schwenkdeckel) |
| 38 | Ausnehmung | 67 | Ausnehmung (Innenpackung) |
| 68 | Schlitz (Innenpackung) | | |
| 69 | Ausnehmung (Innenpackung) | | |
| 70 | Deckelinnenlappen (Außenpackung) | | |
| 71 | Einschnitt (Innenpackung) | | |
| 72 | Coupon | | |
| 73 | Eckbereich (Vorderwand) | | |
| 74 | Eckbereich (Rückwand) | | |
| 75 | Perforationslinie | | |
| 76 | Liniengelenk | | |
| 77 | Stanzung | | |
| 78 | Reihe | | |

## Patentansprüche

1. Packung mit Öffnungssicherung, insbesondere kindergesicherte Packung (10), mit einer Außenpackung (11) und mit einer Innenpackung (12),
- wobei die Innenpackung (12) in der Außenpackung (11) wenigstens teilweise Aufnahme findet,
- und wobei die Innenpackung (12) zum Öffnen und Schließen der Packung (10) verschiebbar in der Außenpackung (12) angeordnet ist,
- und wobei die Packung (10) als Öffnungssicherung wenigstens ein Sicherungsmittel aufweist, um ein Öffnen der Packung bzw. den Zugang zu den in der Innenpackung (12) angeordneten Produkten zu erschweren oder zu verhindern,
- und wobei das wenigstens eine Sicherungsmittel zwischen Innenpackung (12) und Außenpackung (11) wirksam ist, um ein Verschieben der Innenpackung (12) in der Außenpackung (11) zum Öffnen der Packung (10) zu erschweren oder zu verhindern,
- und wobei der Innenpackung (12) und der Außenpackung (11) korrespondierende Rastmittel als Sicherungsmittel zugeordnet sind, die bei geschlossener Packung (10) miteinander im Eingriff stehen und dazu eingerichtet sind, durch den Konsumenten außer Eingriff bringbar zu sein, um die Packung (10) zu öffnen,
- und wobei die Außenpackung (11) eine quaderförmige Gestalt mit sechs Seiten aufweist, und wobei die Außenpackung (11) eine großflächige Vorderwand (17) sowie eine entsprechende, gegenüberliegende Rückwand (18) aufweist, und dass die Außenpackung (11) jeweils eine die Vorderwand (17) und die Rückwand (18) miteinander verbindende Bodenwand (20) und Stirnwand (19) aufweist, und dass die Außenpackung (11) zwei jeweils die Vorderwand (17), Rückwand (18), Stirnwand (19) und Bodenwand (20) miteinander verbindende Schmalseitenwände (21) aufweist,
- und wobei die Außenpackung (11) an einer der Bodenwand (20) gegenüberliegenden Stirnseite einen Schwenkdeckel (61) aufweist, und dass die Packung (10) dazu eingerichtet ist, dass nach Öffnung des Schwenkdeckels (61) der Außenpackung (11) der Zugriff auf die in der Außenpackung (11) angeordnete Innenpackung (12) möglich ist, um die Innenpackung (12) aus der Außenpackung (11) teilweise herausziehen zu können und um Zugriff auf den Packungsinhalt (13) zu erlangen,
**dadurch gekennzeichnet, dass**
- der Innenpackung (12) zugeordnete Rastmittel einer Sicherungskarte (16) zugeordnet sind, die an einer Seitenwand der Innenpackung (12) befestigt ist,
- die Rastmittel der Sicherungskarte (16) als Laschen (29) ausgebildet sind, die durch den Druck eines Federelements (30) der Sicherungskarte (16) in entsprechende Ausnehmungen (32) in der Außenpackung (11) einrasten und die durch den Konsumenten bei geschlossener Packung (10) durch Druck auf die Laschen (29) außer Eingriff mit den Ausnehmungen (32) bringbar sind, um die Packung (10) öffnen zu können,
- die Innenpackung (12) einen Schwenkdeckel (64) aufweist, und dass die Packung (10) dazu eingerichtet ist, dass der geschlossene Schwenkdeckel (64) der Innenpackung (12) wenigstens teilweise an einer Wandung der Außenpackung (11) anliegt, vorzugsweise an der Vorderwand (17), sodass der Schwenkdeckel (64) der Innenpackung (12) nicht geöffnet werden kann, wenn die Innenpackung (12) nicht wenigstens teilweise aus der Außenpackung (11) herausgezogen ist,
- und dass die Packung (10) dazu eingerichtet ist, dass zum Öffnen der Packung (10) der Schwenkdeckel (61) der Außenpackung (11) geöffnet und die beiden Laschen (29) der Sicherungskarte (16) gedrückt werden müssen und die Innenpackung (12) wenigstens teilweise am Schwenkdeckel (64) der Innenpackung (12) aus der Außenpackung (11) herausgezogen werden muss, damit der Konsument den Schwenkdeckel (64) der Innenpackung (12) öffnen kann

2. Packung nach Anspruch 1, **dadurch gekennzeichnet, dass** die Packung (10) mehrere Sicherungsmittel aufweist, und dass die Packung (10) dazu eingerichtet ist, dass mindestens mehrere, vorzugsweise alle Sicherungsmittel durch den Konsumenten außer Eingriff gebracht werden müssen, um die Packung (10) öffnen zu können.

3. Packung nach Anspruch 2, **dadurch gekennzeichnet, dass** Sicherungsmittel an gegenüberliegenden Seiten der Packung (10) angeordnet sind.

4. Packung nach Anspruch 2 oder 3, **dadurch gekennzeichnet, dass** Sicherungsmittel in zueinander versetzten Ebenen angeordnet sind, die senkrecht oder parallel zu einer Längsmittelachse der Packung (10) verlaufen.

5. Packung nach Anspruch 1 oder einem der anderen vorhergehenden Ansprüche, **dadurch gekennzeichnet, dass** die Sicherungskarte (16) insbesondere durch Verklebung an der Außenseite der Seitenwand der Innenpackung (12) befestigt ist,
wobei vorzugsweise vorgesehen ist, dass die Sicherungskarte (16) als flächiges Organ ausgebildet ist, welches sich vorzugsweise über einen Großteil der Seitenwand der Innenpackung (12) erstreckt und an dessen Rändern die Rastmittel angeordnet sind.

6. Packung nach Anspruch 1 oder einem der anderen vorhergehenden Ansprüche, **dadurch gekennzeichnet, dass** die Innenpackung (12) eine Gelenklasche (54) aufweist, die an einer Wandung der Außenpackung (11) befestigt ist, insbesondere an einer Vorderwand (17), um den Grad des Herausziehens der Innenpackung (12) aus der Außenpackung (11) zu begrenzen.

7. Packung nach Anspruch 1 oder einem der anderen vorhergehenden Ansprüche, **dadurch gekennzeichnet, dass** die Laschen (29) der Sicherungskarte (16) und die zugehörigen Ausnehmungen (32) jeweils im Bereich der Schmalseitenwände (21) angeordnet sind, und dass die Laschen (29) im Übergang zu derselben großflächigen Seite der Packung (10) angeordnet sind, vorzugsweise zur Rückwand (18) der Außenpackung (11), und dass eine Lasche (29) näher zur Bodenwand (20) und die andere Lasche (29) näher zur Stirnwand (19) der Außenpackung (11) angeordnet ist.

8. Packung nach Anspruch 1 oder einem der anderen vorhergehenden Ansprüche, **dadurch gekennzeichnet, dass** eine untere Schließkante (66) des Schwenkdeckels (64) der Innenpackung (12) bogenförmig konturiert ist, um das Einführen der Innenpackung (12) in die Außenpackung (11) beim Schließen der Packung (10) zu erleichtern.

9. Packung nach Anspruch 1 oder einem der anderen vorhergehenden Ansprüche, **dadurch gekennzeichnet, dass** eine Vorderwand (23) der Innenpackung (12) beiderseits einer zentralen Ausnehmung (67) wenigstens teilweise über die angrenzenden Schmalseitenwände (26, 27) der Innenpackung (12) hinausragt.

10. Packung nach Anspruch 1 oder einem der anderen vorhergehenden Ansprüche, **dadurch gekennzeichnet, dass** Schmalseitenwände (26, 27) der Innenpackung (12) wenigstens teilweise doppellagig ausgebildet sind, nämlich durch Überlappung von jeweils einer äußeren Seitenlasche und einer inneren Seitenlasche, die vorzugsweise durch Klebstoff miteinander verbunden sind, und dass jeweils ein Schlitz (68) in den äußeren Seitenlaschen vorgesehen ist, der als Anschlag für eine Unterkante des Schwenkdeckels (64) der Innenpackung (11) in Schließstellung dient, wobei vorzugsweise vorgesehen ist, dass die innere Seitenlasche im Bereich des Schlitzes (68) eine randseitige Ausnehmung (69) aufweist.

11. Packung nach Anspruch 1 oder einem der anderen vorhergehenden Ansprüche, **dadurch gekennzeichnet, dass** wenigstens ein Federelement (30) durch Stanzungen (77) im Material der Sicherungskarte (16) gebildet ist, insbesondere durch langlochförmige Stanzungen (77), wobei mehrere Stanzungen (77) in einer Reihe (78) angeordnet sind und mehrere Reihen (78) mit Stanzungen (77) parallel zueinander angeordnet sind, und wobei Stanzungen (77) benachbarter Reihen (78) versetzt zueinander angeordnet sind.

## Claims

1. A tamper-evident package, in particular child-proof package (10), having an outer package (11) and having an inner package (12),
- wherein the inner package (12) is at least partially received in the outer package (11),
- and wherein the inner package (12) for opening and closing the package (10) is disposed so as to be displaceable in the outer package (12),
- and wherein the package (10) as an anti-tamper feature has at least one securing means for impeding or preventing the opening of the package, or the access to the products disposed in the inner package (12),
- and wherein the at least one securing means is effective between the inner package (12) and the outer package (11) so as to impede or prevent the inner package (12) being displaced in the outer package (11) in order for the package (10) to be opened,
- and wherein the inner package (12) and the outer package (11) are assigned corresponding latching means as securing means, the latter in the event of a closed package (10) being mutually engaged and specified to be able to be disengaged by the consumer in order for the package (10) to be opened.
- and wherein the outer package (11) has a cuboid shape with six sides, and in that the outer package (11) has a large-area front wall (17) as well as a corresponding opposite rear wall (18), and in that the outer package (11) has in each case one base wall (20) and end wall (19) that connect the front wall (17) and the rear wall (18) to one another, and in that the outer package (11) has two narrow-side walls (21) which in each case connect the front wall (17), the rear wall (18), the end wall (19) and the base wall (20) to one another,
- and wherein the outer package (11) on an end side opposite the base wall (20) has a pivoting lid (61), and in that the package (10) upon opening the pivoting lid (61) of the outer package (11) is specified to enable access to the inner package (12) disposed in the outer package (11), so as to be able to partially extract the inner package (12) from the outer package (11) and gain access to the package content (13),
**characterized in that**
- latching means assigned to the inner package (12) are assigned to a security card (16) which is fastened to a lateral wall of the inner package (12),
- the latching means of the security card (16) are designed as tabs (29) which latch into corresponding clearances (32) in the outer package (11) by the pressure of a spring element (30) of the security card (16) and which can be disengaged from the clearances (32) by the consumer when the package (10) is closed by pressing on the tabs (29) in order to be able to open the package (10),
- the inner package (12) has a pivoting lid (64), and **in that** the package (10) is specified such that the closed pivoting lid (64) of the inner package (12) at least partially bears on a wall of the outer package (11), preferably on the front wall (17), so that the pivoting lid (64) of the inner package (12) cannot be opened when the inner package (12) has not been at least partially extracted from the outer package (11),
- and **in that** the package (10) is specified such that the pivoting lid (61) of the outer package (11) has to be opened and the two tabs (29) of the security card (16) have to be depressed in order for the package (10) to be opened, and the inner package (12) at the pivoting lid (64) of the inner package (12) has to be at least partially extracted from the outer package (11) in order for the consumer to be able to open the pivoting lid (64) of the inner package (12).

2. The package as claimed in claim 1, **characterized in that** the package (10) has a plurality of securing means, and **in that** the package (10) is specified such that at least a plurality, preferably all, of the securing means have to be disengaged by the consumer in order to be able to open the package (10).

3. The package as claimed in claim 2, **characterized in that** securing means are disposed on opposite sides of the package (10).

4. The package as claimed in claim 2 or 3, **characterized in that** securing means are disposed in mutually offset planes which run so as to be perpendicular or parallel to a longitudinal central axis of the package (10).

5. The package as claimed in claim 1 or one of the other preceding claims, **characterized in that** the security card (16) is fastened, in particular by adhesive bonding, to the external side of the lateral wall of the inner package (12), wherein it is preferably provided that the security card (16) is configured as a planar member which preferably extends across a major part of the lateral wall of the inner package (12), the latching means being disposed on the periphery of said planar member.

6. The package as claimed in claim 1 or one of the other preceding claims, **characterized in that** the inner package (12) has an articulated tab (54), which is fastened to a wall of the outer package (11), in particular to a front wall (17), so as to restrict the degree of extraction of the inner package (12) from the outer package (11) .

7. The package as claimed in claim 1 or one of the other preceding claims, **characterized in that** the tabs (29) of the security card (16) and the associated clearances (32) are in each case disposed in the region of the narrow-side walls (21), and **in that** the tabs (29) are disposed in the transition to the same large-area side of the package (10), preferably to the rear wall (18) of the outer package (11), and **in that** one tab (29) is disposed closer to the base wall (20) and the other tab (29) is disposed closer to the end wall (19) of the outer package (11).

8. The package as claimed in claim 1 or one of the other preceding claims, **characterized in that** a lower closing edge (66) of the pivoting lid (64) of the inner package (12) is contoured in an arcuate manner so as to facilitate the introduction of the inner package (12) into the outer package (11) when closing the package (10).

9. The package as claimed in claim 1 or one of the other preceding claims, **characterized in that** a front wall (23) of the inner package (12) on both sides of a central clearance (67) protrudes at least partially beyond the adjacent narrow-side walls (26, 27) of the inner package (12).

10. The package as claimed in claim 1 or one of the other preceding claims, **characterized in that** narrow-side walls (26, 27) of the inner package (12) are at least partially configured in two tiers, specifically by an overlap of in each case one outer lateral tab and one inner lateral tab, said tabs preferably being connected to one another by an adhesive, and **in that** one slot (68) which serves as a detent for a lower edge of the pivoting lid (64) of the inner package (11) in the closed position is in each case provided in the outer lateral tabs, wherein it is preferably provided that the inner lateral tab in the region of the slot (68) has a peripheral clearance (69).

11. The package as claimed in claim 1 or one of the other preceding claims, **characterized in that** at least one spring element (30) is formed by punched cuts (77) in the material of the security card (16), in particular by elongate-hole punched cuts (77), wherein a plurality of punched cuts (77) are disposed in a row (78), and a plurality of rows (78) with punched cuts (77) are disposed so as to be mutually parallel, and wherein punched cuts (77) of adjacent rows (78) are disposed so as to be mutually offset.

## Revendications

1. Emballage avec sécurité d'ouverture, en particulier emballage (10) à l'épreuve des enfants, avec un emballage extérieur (11) et avec un emballage intérieur (12),
- l'emballage intérieur (12) étant logé au moins partiellement dans l'emballage extérieur (11),
- et l'emballage intérieur (12) étant agencé de manière déplaçable dans l'emballage extérieur (12) pour ouvrir et fermer l'emballage (10),
- et l'emballage (10) présentant en tant que sécurité d'ouverture au moins un moyen de sécurité pour rendre difficile ou empêcher une ouverture de l'emballage ou l'accès aux produits disposés dans l'emballage intérieur (12),
- et ledit au moins un moyen de sécurité agissant entre l'emballage intérieur (12) et l'emballage extérieur (11) afin de rendre difficile ou d'empêcher un déplacement de l'emballage intérieur (12) dans l'emballage extérieur (11) pour ouvrir l'emballage (10),
- et dans lequel des moyens d'encliquetage correspondants sont associés à l'emballage intérieur (12) et à l'emballage extérieur (11) en tant que moyens de sécurité, qui sont en prise l'un avec l'autre lorsque l'emballage (10) est fermé et qui sont conçus pour être aptes à être désengagés par des consommateurs afin d'ouvrir l'emballage (10),
- et dans lequel l'emballage extérieur (11) présente une forme parallélépipédique avec six côtés, et dans lequel l'emballage extérieur (11) présente une paroi avant (17) de grande surface ainsi qu'une paroi arrière (18) correspondante et opposée, et en ce que l'emballage extérieur (11) présente respectivement une paroi de fond (20) et une paroi frontale (19) reliant entre elles la paroi avant (17) et la paroi arrière (18), et en ce que l'emballage extérieur (11) présente deux parois latérales étroites (21) reliant entre elles respectivement la paroi avant (17), la paroi arrière (18), la paroi frontale (19) et la paroi de fond (20),
- et l'emballage extérieur (11) présentant un couvercle pivotant (61) sur un côté frontal opposé à la paroi de fond (20), et en ce que l'emballage (10) est conçu de telle sorte qu'après l'ouverture du couvercle pivotant (61) de l'emballage extérieur (11), l'accès à l'emballage intérieur (12) agencé dans l'emballage extérieur (11) est possible afin de être apte à extraire partiellement l'emballage intérieur (12) de l'emballage extérieur (11) et d'avoir accès au contenu de l'emballage (13),
**caractérisé en ce que**
- des moyens d'encliquetage associés à l'emballage intérieur (12) sont associés à une carte de sécurité (16) qui est fixée à une paroi latérale de l'emballage intérieur (12),
- les moyens d'encliquetage de la carte de sécurité (16) sont réalisés sous forme de languettes (29) qui s'enclenchent dans des évidements correspondants (32) dans l'emballage extérieur (11) par la pression d'un élément à ressort (30) de la carte de sécurité (16) et qui sont aptes à être dégagés des évidements (32) par le consommateur par pression sur les languettes (29) lorsque l'emballage (10) est fermé, afin de pouvoir ouvrir l'emballage (10),
- l'emballage intérieur (12) présente un couvercle pivotant (64), et **en ce que** l'emballage (10) est conçu pour que le couvercle pivotant (64) fermé de l'emballage intérieur (12) s'applique au moins partiellement contre une paroi de l'emballage extérieur (11), de préférence contre la paroi avant (17), de sorte que le couvercle pivotant (64) de l'emballage intérieur (12) ne puisse pas être ouvert si l'emballage intérieur (12) n'est pas au moins partiellement retiré de l'emballage extérieur (11),
- et **en ce que** l'emballage (10) est conçu de telle sorte que, pour ouvrir l'emballage (10), le couvercle pivotant (61) de l'emballage extérieur (11) doive être ouvert et que les deux languettes (29) de la carte de sécurité (16) doivent être pressées et l'emballage intérieur (12) doit être retiré au moins partiellement de l'emballage extérieur (11) au niveau du couvercle pivotant (64) de l'emballage intérieur (12) pour que le consommateur puisse ouvrir le couvercle pivotant (64) de l'emballage intérieur (12).

2. Emballage selon la revendication 1, **caractérisé en ce que** l'emballage (10) présente plusieurs moyens de sécurité et **en ce que** l'emballage (10) est conçu de telle sorte qu'au moins plusieurs moyens de sécurité, de préférence tous les moyens de sécurité, doivent être désengagés par le consommateur pour pouvoir ouvrir l'emballage (10).

3. Emballage selon la revendication 2, **caractérisé en ce que** des moyens de sécurité sont agencés sur des côtés opposés de l'emballage (10).

4. Emballage selon la revendication 2 ou la revendication 3, **caractérisé en ce que** les moyens de sécurité sont agencés dans des plans décalés les uns par rapport aux autres, qui s'étendent de façon perpendiculaire ou parallèle à un axe médian longitudinal de l'emballage (10).

5. Emballage selon la revendication 1 ou l'une des autres revendications précédentes, **caractérisé en ce que** la carte de sécurité (16) est fixée, notamment par collage, sur la face extérieure de la paroi latérale de l'emballage intérieur (12), étant entendu qu'il est de préférence prévu que la carte de sécurité (16) est réalisée sous la forme d'un organe plat qui s'étend de préférence sur une grande partie de la paroi latérale de l'emballage intérieur (12) et sur les bords duquel sont agencés les moyens d'encliquetage.

6. Emballage selon la revendication 1 ou l'une des autres revendications précédentes, **caractérisé en ce que** l'emballage intérieur (12) comporte une patte d'articulation (54) fixée à une paroi de l'emballage extérieur (11), notamment à une paroi avant (17), pour limiter le degré d'extraction de l'emballage intérieur (12) hors de l'emballage extérieur (11).

7. Emballage selon la revendication 1 ou l'une des autres revendications précédentes, **caractérisé en ce que** les languettes (29) de la carte de sécurité (16) et les évidements (32) correspondants sont respectivement agencés au niveau des parois latérales étroites (21), et **en ce que** les languettes (29) sont agencées dans la transition vers le même côté de grande surface de l'emballage (10), de préférence vers la paroi arrière (18) de l'emballage extérieur (11), et **en ce qu'**une languette (29) est agencée plus près de la paroi de fond (20) et l'autre languette (29) est plus près de la paroi frontale (19) de l'emballage extérieur (11).

8. Emballage selon la revendication 1 ou l'une des autres revendications précédentes, **caractérisé en ce qu'**un bord inférieur de fermeture (66) du couvercle pivotant (64) de l'emballage intérieur (12) est profilé en arc de cercle pour faciliter l'introduction de l'emballage intérieur (12) dans l'emballage extérieur (11) lors de la fermeture de l'emballage (10).

9. Emballage selon la revendication 1 ou l'une des autres revendications précédentes, **caractérisé en ce qu'**une paroi avant (23) de l'emballage intérieur (12) dépasse au moins partiellement, de part et d'autre d'un évidement central (67), les parois latérales étroites adjacentes (26, 27) de l'emballage intérieur (12).

10. Emballage selon la revendication 1 ou l'une des autres revendications précédentes, **caractérisé en ce que** les parois latérales étroites (26, 27) de l'emballage intérieur (12) sont réalisées au moins partiellement en double couche, à savoir par le chevauchement d'un rabat latéral extérieur et d'un rabat latéral intérieur respectifs, qui sont de préférence reliés entre eux par de la colle, et **en ce qu'**il est prévu dans chacun des volets latéraux extérieurs une fente (68) qui sert de butée pour un bord inférieur du couvercle pivotant (64) de l'emballage intérieur (11) en position de fermeture, étant de préférence prévu que le volet latéral intérieur présente un évidement (69) côté bord dans la zone de la fente (68).

11. Emballage selon la revendication 1 ou l'une des autres revendications précédentes, **caractérisé en ce qu'**au moins un élément élastique (30) est formé par des découpes (77) dans le matériau de la carte de sécurité (16), en particulier par des découpes (77) en forme de trous oblongs, plusieurs découpes (77) étant agencées en une rangée (78) et plusieurs rangées (78) avec des découpes (77) étant agencées parallèlement les unes aux autres, et des découpes (77) de rangées (78) voisines étant agencées en décalage les unes par rapport aux autres.
